# FASCICULE DE BREVET EUROPEEN

(11) **EP 0 077 242 B1**
(45) Date de publication et mention de la délivrance du brevet: **28.08.1985**
(21) Numéro de dépôt: 82401764.4
(22) Date de dépôt: 29.09.1982
(51) Int. Cl.: H01R 13/405

(54) **Connecteur à pince, surmoulé**
Eingespritzte Kneif-Anschlussklemme
Moulded pinch connector

(30) Priorité: 09.10.1981 FR 8119012
(43) Date de publication de la demande: 20.04.1983
(73) Titulaire: TELEMECANIQUE, 92504 Rueil Malmaison Cedex (FR)
(72) Inventeur: Nourry, Daniel Alfred, F-21000 Dijon (FR); Thierry, Jean Pierre, F-21550 Genlis (FR); Bouley, Pierre, F-21000 Dijon (FR)
(74) Mandataire: Marquer, Francis

## Description

La présente invention concerne un connecteur à pince, surmoulé, pour canalisation électrique du type comprenant au moins une pince élastique conductrice en forme de U, propre à pincer, avec une pression de contact donnée, des conducteurs électriques.

Ce connecteur est plus particulièrement prévu pour venir se monter sur une canalisation électrique et comprend, en conséquence, des moyens d'accrochage sur un profil complémentaire prévu sur la canalisation. De tels moyens d'accrochage sont en eux-mêmes connus et un exemple de réalisation de ces moyens se trouve décrit dans le brevet GB 1 196 099.

De même, il est clair que le principe général d'une pince élastique est également connu, notamment par le brevet DE 1465 538 qui décrit un dispositif de connexion utilisant des pinces élastiques de ce genre.

Par ailleurs, on sait calculer la longueur des branches (en lame élastique) de ces pinces pour obtenir une pression de contact déterminée sur un conducteur de dimension d.

Or, il s'avère que lorsqu'on surmoule ces pinces, une partie de la longueur des branches se trouve noyée dans la masse et le calcul précédent n'est plus valable.

L'invention a donc plus particulièrement pour but la réalisation d'un connecteur à pince, surmoulé, dans lequel les pinces élastiques exercent une pression de contact donnée après surmoulage.

Elle propose donc un connecteur à pince, surmoulé, comprenant un boîtier surmoulé muni de pinces d'accrochage et d'ailes de décrochage, une pluralité de conducteurs dont un est relié à une lame élastique et conductrice de mise à la terre, et les autres sont reliés à des éléments élastiques et conducteurs propres à pincer, avec une pression de contact donnée, des conducteurs électriques dénudés de dimension d, logés dans une canalisation de distribution d'électricité, lesdits éléments élastiques et conducteurs présentant une forme en U dont les branches sont écartées d'une valeur e inférieure à d.

Lesdits éléments élastiques et conducteurs consistent chacun en un élément élastique en forme de U et à branches jointives dont les branches ont été écartées de la valeur e pendant le surmoulage du boîtier.

L'invention sera mieux comprise, et d'autres buts, caractéristiques, détails et avantages de celle-ci apparaîtront plus clairement au cours de la description explicative qui va suivre, faite en référence aux dessins annexés, dans lesquels :
la figure 1 est une vue en perspective d'une lame élastique de connexion avant surmoulage ;
la figure 2 est une vue en perspective de la lame de connexion après surmoulage ;
la figure 3 est une vue de face d'un connecteur constitué de plusieurs lames de connexion ; et
la figure 4 est une vue en perspective du connecteur de la figure 3.

La figure 1 représente un élément de connexion à pince 1, constitué par une bande de matériau conducteur élastique, découpée et repliée en forme de U sur la partie centrale duquel on a soudé un fil 2, conducteur. Cet élément de connexion comporte à chaque extrémité des parties repliées à l'intérieur en direction de la portion centrale du U. Ces parties repliées sont en contact au repos et s'écartent pour laisser passer un conducteur 3 de dimension d. Ces parties repliées viennent pincer le conducteur 3, cylindrique ou en forme de barre. La longueur 1 des branches du U est calculée de façon que l'on ait la pression de contact voulue et suffisante sur le conducteur.

Si l'on surmoulait l'élément représenté à la figure 1, de façon à réaliser un élément du type de la figure 2, on obtiendrait un élément de connexion à branches jointives dont la partie centrale du U serait noyée et immobilisée par le surmoulage 4. Dans ce cas, la longueur de branche soumise à une flexion serait réduite à 1'. Ceci nous amènerait, pour des connecteurs à pince dont les dimensions ont été calculées pour optimiser la quantité de matière utilisée, à dépasser la limite d'élasticité du matériau utilisé.

D'autre part, on aurait une pression de contact après surmoulage, différente voir inexistante de celle que l'on avait avant surmoulage.

Pour pallier ces inconvénients, on réalise des connecteurs tels que représentés à la figure 2, dont les branches sont écartées d'une valeur e inférieure à d. Pour cela, on part d'un connecteur 1 à branches jointives de la figure 1, on écarte les branches de la valeur e et on surmoule de façon à former le boîtier 4.

Comme on a écarté les branches d'une valeur e, la flexion appliquée à la longueur 1', qui dépasse du surmoulage, est moindre. On ne risque pas, ainsi, de dépasser la limite d'élasticité.

D'autre part, comme l'on a appliqué une précontrainte à la lame élastique 1, lorsque l'on introduit le conducteur dans la pince, on se retrouve avec une pression de contact au moins équivalente à celle obtenue avant surmoulage. De même, si le boîtier surmoulé 4 se relaxe par effet thermique, on conserve la pression de contact initiale.

La figure 3 représente un connecteur multiple surmoulé, selon le procédé précédent. Ce connecteur comporte des lames élastiques 1, reliées par soudure à des fils conducteurs, et une lame élastique 5 destinée à venir en contact avec le profil métallique d'une canalisation de distribution d'électricité ou un conducteur de protection spécialisé. Cette lame 5 est soudée à un fil conducteur 2, relié à la terre.

Le tout est inclus dans un boîtier surmoulé 4, en prenant soin, comme précédemment, d'écarter les lames élastiques 1 pour établir une précontrainte.

Le boîtier 4 comporte également des griffes 41, permettant l'accrochage sur le profil complémentaire à celui des griffes, prévu sur la canalisation, par l'intermédiaire du plan incliné 410 et de l'épaulement 411.

Cette griffe 41 est reliée au corps du boîtier 4, par un voile 43 donnant l'élasticité aux deux branches de la griffe. Deux portions supérieures 42, solidaires de la griffe, permettent d'écarter les branches inférieures 41 pour enlever le connecteur du profilé.

Un ergot 44, solidaire du boîtier, permet par sa forme et sa dimension, de s'assurer que les connecteurs sont toujours montés dans le même sens sur la canalisation.

## Revendications

1. Connecteur à pince, surmoulé, comprenant un boîtier surmoulé (4) muni de pièces d'accrochage (41) et d'ailes de décrochage (42), une pluralité de conducteurs (2) dont un est relié à une lame élastique et conductrice (5) de mise à la terre, et les autres sont reliés à des éléments élastiques et conducteurs (1) propres à pincer, avec une pression de contact donnée, des conducteurs électriques dénudés de dimension d, logés dans une canalisation de distribution d'électricité, lesdits éléments élastiques et conducteurs (1) présentant une forme en U dont les branches sont écartées d'une valeur e inférieure à d, connecteur dans lequel lesdits éléments élastiques et conducteurs (1) consistent chacun en un élément en forme de U à branches jointives dont les branches ont été écartées de la valeur e pendant le surmoulage du boîtier.

2. Connecteur à pince, surmoulé, selon la revendication 1, dans lequel les branches en U de chacun desdits éléments élastiques (1) comportent des extrémités repliées à l'intérieur du U et en direction de la portion centrale du U.

## Claims

1. An integrally moulded clip connector comprising a moulded case (4) provided with securing clips (41) and release wings (42), a plurality of conductors (2) one of which is connected to a resilient and conducting grounding strip (5), and the others are connected to resilient and conducting elements (1) nipping with a given pressure stripped electric conductors of dimension d housed in electricity distribution ducts, said resilient and conducting elements (1) having the form of a U whose legs are speced apart by a value e less than d, connector in which said resilient and conducting elements (1) each consist of a U-shaped element with jointing legs whose legs were spaced apart by a value e during moulding of the case.

2. The integrally moulded clip connector as claimed in claim 1, wherein the U-shaped legs of each said resilient elements (1) comprise ends bent inwardly of the U and in the direction of the central portion of the U.

## Patentansprüche

1. Ausgegossene Kneif-Anschlussklemme mit einem ausgegossenen Gehäuse (4), das versehen ist mit: Einfangmitteln (41) und Auslöseflügeln (42), einer Vielzahl von Leitern (2) von denen einer mit einer elastischen und leitenden Erdungslamelle (5) verbunden ist und deren andere mit elastischen und leitenden Elementen (1) verbunden sind, welche, mit einem bestimmten Kontaktdruck, nackte elektrische Leiter der Grösse d kneifen können, welche sich in einem Stromverteilerkanal befinden, wobei besagte elastische und leitende Elemente (1) die Form eines U haben, dessen Schenkel sich in einem Abstand e, der geringer ist, als der Wert d, voneinander befinden, Anschlussklemme, in der besagte elastische, leitende Elemente (1) jeweils aus einem U-förmigen Element mit aneinanderstossenden Schenkeln besteht, dessen Schenkel während des Ausgiessens des Gehäuses um den Abstand e voneinander entfernt wurden.

2. Ausgegossene Kneif-Anschlussklemme nach Anspruch 1, in der die U-förmigen Schenkel jedes elastischen Elementes (1) ins Innere des U und in Richtung der zentralen Zone des U gebogene Enden besitzen.
